# EUROPÄISCHE PATENTSCHRIFT

(11) **EP 0 066 863 B1**
(45) Veröffentlichungstag und Bekanntmachung des Hinweises auf die Patenterteilung: **07.11.1984**
(21) Anmeldenummer: 82104923.6
(22) Anmeldetag: 04.06.1982
(51) Int. Cl.: B42C 3/00

(54) **Vorrichtung zum Herstellen von Verbindungsstellen für übereinanderliegende, stetig transportierte Bahnen**
Device for the production of connection points between superposed webs
Dispositif pour la réalisation de points de connection pour des bandes superposées

(30) Priorität: 06.06.1981 DE 3122627
(43) Veröffentlichungstag der Anmeldung: 15.12.1982
(73) Patentinhaber: Jakob, Hans-Helmut, D-6100 Darmstadt-Eberstadt (DE)
(72) Erfinder: Jakob, Hans-Helmut, D-6100 Darmstadt-Eberstadt (DE)
(74) Vertreter: Kossobutzki, Walter, Dipl.-Ing.(FH)

## Beschreibung

Die erfindung betrifft eine Vorrichtung zum Herstellen von Verbindungsstellen für übereinanderliegende, stetig transportierte Bahnen, insbesondere Formularbahnen, mittels Klebbandstreifen, welche von der Außenkante aus die Formularbahnen umschließen und durch in der Nähe des Formularrandes befindliche Löcher hindurch zusammengefügt sind oder mittels Heftstreifen, die die Formularbahnen von nahe des Formularbahnrandes befindlichen Löchern aus umschließen und außerhalb der Formularbahnen zusammengefügt sind oder mittels kleiner bügelartiger Laschen, die durch einzelne nahe des Bahnrandes liegende Perforationen greifen und die mit ihren Enden an den Außenflächen der übereinandergelegten Bahnen angeklebt sind. Hierbei sind die Klebbandvorratsrolle, die Zugrolle für den Transport des Klebbandes und Messer zum Abtrennen des Klebbandstreifens bzw. des Laschenmaterials in einem Körper untergebracht, welcher oberhalb der Formularbahnen gelagert ist.

Bei den bisher bekannten Vorrichtungen wird das Laschenmaterial durch einen ortsfesten Stempel auf die unter der Vorrichtung hindurchlaufenden Formularbahnen gedrückt und dadurch schlagartig aus dem Stand auf Bahngeschwindigkeit beschleunigt. Die Arbeitsgeschwindigkeit sind Grenzen gesetzt, da bei Steigerung der Bahngeschwindigkeit eine immer größer werdende Differenzgeschwindigkeit zwischen dem Laschenmaterial und den Formularbahnen entsteht, was zu örtlichem Versatz des Laschenmaterials führt. Außerdem muß die Schneideinrichtung zum Abtrennen des Laschenmaterials bei schneller Bahngeschwindigkeit mit sehr hoher Schnittfolge arbeiten. Durch diese Nachteile ist das Leistungsvermögen dieser bekannten Vorrichtungen begrenzt.

Die Herstellung von Formularsätzen erfolgt heute in großem Umfang, von Rolle auf Falz, in schnell laufenden Maschinen, sogenannten Rollencollatoren.

Werden die Formularbahnverbindungsstellen nach DE-GM 1 899 831 mit der aus den DE-PS 1 436 814 und 2 205 714 bekannten Vorrichtung in Rollencollatoren hergestellt, kann durch das geringe Leistungsvermögen der bekannten Vorrichtung die an sich hohe mögliche Laufgeschwindigkeit der Rollencollatoren bei weitem nicht ausgenutzt werden.

Durch die Erfindung soll die Aufgabe gelöst werden, eine Vorrichtung anzugeben, mit der Formulare bzw. Formularbahnen schneller und besser als bisher zu Formularsätzen verbunden werden können.

Diese Aufgabe wird bei Vorrichtungen der eingangs genannten Art dadurch gelöst, daß der Körper um eine zur Bahnvorschubrichtung quer verfaufende Achse drehbar angeordnet ist und dessen Umfangsgeschwindigkeit auf den äußersten Punkt des gleichzeitig zum Andrücken des Streifens ausgebildeten Messers bezogen zum Zeitpunkt des aufgrund der Messerbewegung erfolgenden Andrückens des Streifens bzw. des Laschenmaterials auf die Formularbahnen gleich Formulargeschwindigkeit ist, oder einem ganzzahligen Bruchteil (1/4, 1/3, 1/2) bzw. einem ganzzahligen Vielfachen (2, 3, 4) der Formulargeschwindigkeit entspricht.

Sollen Verbindungsstellen hergestellt werden, wie sie in der DE-OS 1 611 536 beschreiben sind, wird der Heftstreifen durch entsprechende Ausbildung der Messer und der Gegenrolle gleichzeitig mit dem Aufdrücken auf die sich in Bewegung befindlichen Formularbahnen rechtwinklig abgebogen. Der Bahnbewegungsrichtung folgend, übernehmen danach angeschrägte Leisten das Einbiegen der Heftstreifen, während rotativ arbeitende Druckstempel die Enden der Heftstreifen zusammendrücken.

Das Durchstecken, Andrücken und Anpressen der Laschenenden beim Herstellen der Verbindungsstellen nach DE-GM 1 899 831 erfolgt in bekannter Weise durch Stempel, Andrücker und Werkzeuge.

Weiterbildungen der Erfindung sind in den Unteransprüchen gekennzeichnet und werden in Verbindung mit den Ausführungsbeispielen, welche in den Figuren dargestellt sind, näher erläutert.

Es zeigt :
Figur 1 eine Vorrichtung gemäß der Erfindung in Vorderansicht zur Veranschaulichung der einzelnen Verfahrensstufen in schematischer Darstellung ;
Figur 2 die Draufsicht von Fig. 1 ;
Figur 3 den Schnitt durch die Verbindungsstelle entlang der Linie I/I ;
Figur 4 eine Vorrichtung gemäß der Erfindung in einer abgewandelten Ausführungsform in Seitenansicht ;
Figur 5 die Draufsicht von Fig. 4 ;
Figur 6 den Schnitt entlang der Linie II/II in Fig. 1 in vergrößertem Maßstab ;
Figur 7 den Schnitt entlang der Linie III/III in Fig. 4 in vergrößertem Maßstab ;
Figur 8 den Schnitt entlang der Linie IV/IV in Fig. 9 ;
Figur 9 den Schnitt entlang der Linie VN in Fig. 8 zur Veranschaulichung einer abgewandelten Ausführungsform des Zugrollenantriebes ;
Figur 10 als konstruktives Detail eine Einzelheit der Klebebandvorratsrollen mit Aufnahme und Führungsteilen für das Klebeband in perspektivischer Darstellung.

In Figur 1 und 2 sind die Formularbahnen 1 angedeutet, die durch hier nicht dargestellte Werkzeuge an den Rändern mit Löchern 2 versehen wurden. Die Formularbahnen 1 bewegen sich in Pfeilrichtung mit einer vorgegebenen Geschwindigkeit durch die Vorrichtung. Während des Vorbeilaufens an dem rotierenden Körper 3 werden im Bereich der Löcher 2 Heftstreifen 4, welche auf der den Formularbahnen 1 zugewandten Seite mit einem Klebstoffauftrag versehen sind, auf die eine Außenseite der Formularbahnen 1 aufgedrückt. Dabei wird gleichzeitig der über die Seitenkante der Formularbahnen 1 hinausragende Teil der Heftstreifen 4 mit Hilfe der Gegenrolle 5 rechtwinklig abgebogen.

Der Laufrichtung folgend werden die abgebogenen Enden der Heftstreifen 4 mittels der Leisten 6 umgelegt und anschließend im Bereich der Löcher 2 mit ihren Innenflächen durch die Anpreßwerkzeuge 7 und 8 zusammengedrückt und verklebt.

Die Ausführungsform nach Figur 4 unterscheidet sich dadurch, daß während die Formularbahnen 1 den rotierenden Körper 3 passieren, über Schlitze oder Löcher 2 selbstklebendes Laschenmaterial 9 mit dem rechten Ende auf eine Außenseite der Bahnen 1 derart aufgedrückt wird, daß es mit seinen Längsseiten in Formularbahnvorschubrichtung zeigt. Nach dem Aufdrücken des Laschenmaterials 9 werden die freien Enden desselben mittels Durchsteckwerkzeugen 10 durch die Löcher 2 gesteckt. Die aus den Formularbahnen 1 herausragenden Enden des Laschenmaterials 9 werden dann durch Bleche 11 an die Unterseite der Formularbahnen 1 angestreift. Schließlich wird das bügelartig umgelegte Laschenmaterial 9 von den Anpreßwerkzeugen 7 und 8 auf die Formularbahnen 1 gepreßt, so daß das Laschenmaterial 9 mit seinen Enden die obere und untere Formularbahn verbindet.

Der Körper 3 ist über den Formularbahnen 1 in einer Konsole 12 mittels Kugellager 13 und Nadellager 14 um seine Achse 15 drehbar gelagert und wird durch seine Antriebsorgane 16 derart in Rotation versetzt, daß seine Umfangsgeschwindigkeit vorzugsweise gleich der Vorschubgeschwindigkeit der Formularbahnen 1 ist.

In bzw. an dem drehbar gelagerten Körper 3 sind die Klebebandvorratsrollen 17, die Zugrollen 18 zum Abziehen des Klebebandes 19 und die Messer 20 zum Abschneiden der Heftstreifen 4 bzw. des Laschenmaterials 9 angeordnet.

Infolge der Rotation des Körpers 3 vollführen die Zugrollen 18, die mit Freiläufen 21 ausgestattet sind und mittels der Hebel 22 betätigt werden, die mit Kurvenrollen 23 an der feststehenden als Axialkurve ausgebildeten Kurve 24 abrollen, eine taktweise Drehbewegung. Dabei wird das Klebeband 19, das die Zugrollen 18 umschlingt, um ein bestimmtes Maß, welches von dem Hub der Kurve 24 abhängt, unterhalb der Messer 20 hindurchgeschoben.

Die Federn 25 sorgen dafür, daß die Kurvenrollen 23 immer in Kontakt mit der feststehenden Axialkurve 24 bleiben. Ebenfalls infolge der Rotation des Körpers 3 werden die Messer 20 zum Abschneiden der Heft- bzw. Klebbandstreifen 4 bzw. des Laschenmaterials 9 von dem Klebeband 19 über Stifte 26 und Nadelhülsen 27, welche in der Nut 28 der feststehenden Nutkurve 29 abrollen, auf- und abgesteuert. Dabei werden die Heft- bzw. Klebbandstreifen 4 oder das Laschenmaterial 9 gleichzeitig auf die Formularbahnen gedrückt. Die Messer 20 sind mit Kerben 30 versehen, die in Zusammenarbeit mit dem schmalen erhöhten Rand 31 der Gegenrolle 5 die Heft- bzw. Klebbandstreifen 4 rechtwinklig nach unten abbiegen.

Die Ausführungsform nach Figur 7 unterscheidet sich von der nach Figur 6 darin, daß bei A schmale Querabschnitte von den Klebebändern 19 abgetrennt werden und deshalb der taktweise Vorschub der Klebebänder 19 durch die Zugrollen 18 geringer ist, was auch einen kleineren Hub der als Axialkurve ausgebildeten Kurve 24 zuläßt.

Die Figuren 8 und 9 zeigen eine weitere Ausführungsform des Zugrollenantriebes, welcher über das Antriebsrad 32, die Welle 33 und die Schraubenräder 34 und 35 geleitet wird. Hierbei werden die Zugrollen 18 vorzugsweise kontinuierlich gedreht und fördern die Klebebänder 19 mit gleichmäßiger Geschwindigkeit unter die Schnittstellen bei A.

Die Länge der Heft- bzw. Klebbandstreifen 4 bzw. die Breite des Laschenmaterials 9 wird durch das Übersetzungsverhältnis der Antriebsräder 32 und 32 a und der Schraubenräder 34 und 35 bestimmt.

Figur 10 veranschaulicht die Umlenkung der Klebebänder 19 mittels Führungsstäbe 36 und 37, nachdem sie von den auf dem Zapfen 38 angeordneten KIebebandvorratsrollen 17 abgezogen wurden.

## Patentansprüche

1. Vorrichtung zum Herstellen von Verbindungsstellen für übereinanderliegende, stetig transportierte Bahnen, insbesondere Formularbahnen, mittels Klebbandstreifen, welche von der Außenkante aus die Formularbahnen umschließen und durch in der Nähe des Formularrandes befindliche Löcher hindurch zusammengefügt sind oder mittels Heftstreifen, die die Formularbahnen von nahe des Formularbahnrandes befindlichen Löchern aus umschließen und außerhalb der Formularbahnen zusammengefügt sind oder mittels kleiner bügelartiger Laschen, die durch einzelne nahe des Bahnrandes liegende Perforationen greifen und die mit ihren Enden an den Außenflächen der übereinandergelegten Bahnen angeklebt sind, mit einer Klebebandvorratsrolle, Zugrollen für den Transport des Klebebandes und einem Messer zum Abtrennen des Klebbandstreifens bzw. des Laschenmaterials, die in einem Körper untergebracht sind, welcher oberhalb der Formularbahnen gelagert ist, dadurch gekennzeichnet, daß der Körper (3) um eine zur Bahnvorschubrichtung quer verlaufende Achse drehbar angeordnet ist und dessen Umfangsgeschwindigkeit auf den äußersten Punkt des gleichzeitig zum Andrücken des Streifens (4) ausgebildeten Messers (20) bezogen zum Zeitpunkt des aufgrund der Messerbewegung erfolgenden Andrückens des Streifens (4) bzw. des Laschenmaterials (9) auf die Formularbahnen (1) gleich Formulargeschwindigkeit ist oder einem ganzzahligen Bruchteil (1/4, 1/3, 1/2) beziehungsweise einem ganzzahligen Vielfachen (2, 3, 4) der Formularbahngeschwindigkeit entspricht.

2. Vorrichtung nach Anspruch 1, dadurch gekennzeichnet, daß die Umfangsgeschwindigkeit des Körpers (3) durch Schaltgetriebe veränderlich einstellbar ist.

3. Vorrichtung nach Anspruch 2, dadurch gekennzeichnet, daß die Umfangsgeschwindigkeit des Körpers (3) mittels Schritt-, Rast-, Regel- bzw. Kurvengetriebe periodisch oder stufenlos veränderbar ist.

4. Vorrichtung nach Anspruch 1, dadurch gekennzeichnet, daß am Körper (3) mehrere Klebebandvorratsrollen (17) für das zur Herstellung der Verbindungsstellen benötigte Klebeband (19) befestigt sind.

5. Vorrichtung nach Anspruch 1, dadurch gekennzeichnet, daß die Klebebänder (19) nach den auf dem Zapfen (38) angeordneten Klebebandvorratsrollen (17) mittels Führungsstäbe (36, 37) umlenkbar sind.

6. Vorrichtung nach einem der Ansprüche 1 oder 2, dadurch gekennzeichnet, daß die Zugrollen (18) zum Transport des Klebebandes (19) durch eine feststehende Kurve (24) über Hebel (22) und Freiläufe (21) antreibbar sind.

7. Vorrichtung nach einem der Ansprüche 1 bis 4, dadurch gekennzeichnet, daß die Zugrollen (18) vorzugsweise kontinuierlich über Antriebsräder (32 bis 35) antreibbar sind.

8. Vorrichtung nach Anspruch 1, dadurch gekennzeichnet, daß mehrere Messer (20) zum Abtrennen der Klebbandstreifen (4) bzw. des Laschenmaterials (9) über Stifte (26) und Nadelhülsen (27) mittels einer Nutkurve (29) steuerbar sind.

9. Vorrichtung nach Anspruch 1, dadurch gekennzeichnet, daß oberhalb oder unterhalb des Körpers (3) eine Gegenrolle (5) vorgesehen ist, die an der mit der Formularbahnkante abschließenden Seite mit einem schmalen erhöhten Rand (31) versehen ist, während die Messer (20) an der dem Rand gegenüberliegenden Stelle Kerben (30) besitzen.

10. Vorrichtung nach Anspruch 8, dadurch gekennzeichnet, daß an den Formularbahnrändern unterhalb der Formularbahnen (1) Leisten (6) angeordnet sind, welche an einer Seite angeschrägt sind.

11. Vorrichtung nach Anspruch 9, dadurch gekennzeichnet, daß unmittelbar hinter den Leisten (6) rotativ arbeitende Anpreßwerkzeuge (7, 8) angeordnet sind, welche die Enden der Heft- bzw. Klebbandstreifen (4) im Bereich der ausgestanzten Löcher zusammenpressen.

## Claims

1. Device for production of joints in continuously advanced stacked webs, especially form webs by means of adhesive tape, which enfold said form webs in the area of the outer edge and are joined together through holes, near the edge of said webs, or by means of adhesive strips which enfold the form webs via holes near the edge of said form webs and which are joined together outside said form webs, or by means of small bow-shaped flaps which are fed through perforations near the edge of said webs and their ends being adhesively attached to the outer sides of the stacked webs, with one storage spool for adhesive tape, pull rolls for the advance of the adhesive tape and with a knife for cutting off the adhesive tape or the material of the flaps, which are situated within a body which is located above said form webs, characterized in that the body (3) is mounted rotatably about an axis being across the direction of the movement of the form webs and its peripheral velocity referred to the outermost point of the knife (20) which is constructed to press the strips (4) is equal to the velocity of said form webs or equal to an integral fraction (1/4, 1/3, 1/2) or to an integral multiple (2, 3, 4) of the velocity of said form webs in the moment of pressing the strips (4) or the material of the flaps (9) onto said form webs (1) by movement of said knife.

2. Device according to claim 1, characterized in that the peripheral velocity of the body (3) is variably adjustable by means of a change-over gear.

3. Device according to claim 1, characterized in that the peripheral velocity of the body (3) is periodically or infinitely variable by means of a step gear box, catching gear box, variable speed gear box or cam gear box respectively.

4. Device according to claim 1, characterized in that several storage spools (17) for adhesive tape being necessary for making the joints are fastened on the body (3)..

5. Device according to claim 1, characterized in that said adhesive tapes (19) are turnable by means of guiding pins (36, 37) after the storage spools for adhesive tape which are arranged on pins (38).

6. Device according to claim 1, characterized in that the pull rolls (18) for advancing the adhesive strip (19) can be driven by means of a fixed cam (24), levers (20) and freewheels (21).

7. Device according to claim 1, characterized in that the pull rolls (18) can be driven by means of driving wheels (32, 35) preferably continuously driven.

8. Device according to claim 1, characterized in that several knives (20) for cutting off the adhesive tapes (4) or the material of the flaps (9) are controllable by a curved groove (29) via pins (26) and needle bushings (27).

9. Device according to claim 1, characterized in that above or below the body (3) there is provided a counter-roll (5), which has a narrow protruding shoulder (31) on the side, which is in line with the edge of the form webs, whereas the knife (29) has grooves in the region facing said shoulder.

10. Device according to claim 1, characterized in that at the edges of the form webs there are provided bars (6) which are bevelled on one side.

11. Device according to claim 1, characterized in that directly behind the bars (6) there are provided rotatably working pressing-tools (7, 8), which press together the ends of the fastening strips or strips (4) of adhesive tape in the region of the punched holes.

## Revendications

1. Dispositif pour l'assemblage de documents en bandes superposées, transportées en continu, en particulier des formulaires en bandes, au moyen de bandelettes d'un ruban autocollant repliées sur les bords extérieurs des bandes de formulaires et qui sont jointes à travers les trous existants en bordure des formulaires, ou au moyen de bandelettes d'agrafage qui traversent les perforations existant en bordure des bandes et se ferment à l'extérieur de celles-ci, ou au moyen de petites languettes en U qui chacune traverse une des perforations existant en bordure des bandes et dont les extrémités sont collées sur les surfaces extérieures des bandes superposées, avec un rouleau de réserve de ruban autocollant, des rouleaux d'entraînement pour le ruban autocollant, et un couteau pour la coupe du ruban autocollant en bandelettes, respectivement pour d'autres matériaux d'agrafage, qui sont logés dans un carter lui-même situé au-dessus des bandes de formulaires, caractérisé en ce que le carter (3) est mobile sur un axe perpendiculaire à la direction de déplacement de la bande, et que sa vitesse périphérique mesurée au point le plus extérieur du couteau (20), qui a simultanément la fonction d'appliquer les bandelettes (4), au moment de l'application des bandelettes (4), respectivement des matériaux d'agrafage par languettes (9), qui est consécutive au déplacement du couteau, est identique à la vitesse de transport des bandes de formulaires, ou à une fraction (1/4, 1/3, 1/2) ou un multiple entier de cette vitesse (2, 3,4).

2. Dispositif suivant revendication 1, caractérisé en ce que la vitesse périphérique du carter (3) peut être ajustée à l'aide d'un mécanisme de changement de vitesse.

3. Dispositif suivant revendication 2, caractérisé en ce que la vitesse périphérique du carter (3) est ajustable par degré ou de manière continue à l'aide de mécanismes d'entraînement par palier, débrayables, réglables, ou à commande à came.

4. Dispositif suivant revendication 1, caractérisé en ce que plusieurs rouleaux de réserve (17) de rubans autocollants pour l'alimentation du ruban autocollant (19) nécessaire pour la réalisation des points de jonction équipent le carter (3).

5. Dispositif suivant revendication 1, caractérisé en ce que les rubans autocollants (19) en provenance des rouleaux de réserve (17) de rubans autocollants rangés sur le tourillon (38) sont interchangeables et conduits à l'aide des guides d'orientation (36, 37).

6. Dispositif suivant revendication 1 ou 2, caractérisé en ce que les rouleaux d'entraînement (18) pour le transport du ruban autocollant (19) sont entraînés par l'action de la came (24) à profil prédéterminé par l'intermédiaire du levier (22) et de la roue libre (21).

7. Dispositif suivant revendication 1 à 4, caractérisé en ce que les rouleaux d'entraînement sont entraînés de préférence d'une manière continue à l'aide d'organes de transmission mécanique (32 à 35).

8. Dispositif suivant revendication 1, caractérisé en ce que plusieurs couteaux (20) pour la découpe des bandelettes du ruban autocollant (4), respectivement du matériau d'agrafage par languettes (9), sont commandés au moyen d'une came à rainure (29) par l'intermédiaire de broches (26) et de douilles (27).

9. Dispositif suivant revendication 1, caractérisé en ce que à la partie supérieure ou inférieure du carter (3) est prévu un contre-rouleau (5) qui a un bord surélevé étroit (31) du côté du bord de la bande de formulaires, tandis que les couteaux (20) ont des encoches (30) à l'endroit opposé au bord (31).

10. Dispositif suivant revendication 8, caractérisé en ce que en dessous des bords des bandes de formulaires (1) sont prévus des rebords (6) qui sont d'un côté taillés en biseau.

11. Dispositif suivant revendication 9, caractérisé en ce que derrière les rebords (6) des dispositifs rotatifs de mise sous pression (7, 8) sont prévus, lesquels compriment les extrémités des bandelettes des rubans d'agrafage ou autocollants (4) dans la zone des trous estampés.
